# FASCICULE DE BREVET EUROPEEN

(11) **EP 1 965 008 B1**
(45) Date de publication et mention de la délivrance du brevet: **24.02.2010**
(21) Numéro de dépôt: 08290184.4
(22) Date de dépôt: 27.02.2008
(51) Int. Cl.: E05C 9/18

(54) **Mécanisme de serrure et ouvrant comportant un tel mécanisme**
Schliessvorrichtung und Flügel mit einer solchen Vorrichtung
Locking mechanism and opening panel equipped with the same

(30) Priorité: 02.03.2007 FR 0701523
(43) Date de publication de la demande: 03.09.2008
(73) Titulaire: Metalux, 52100 Saint Dizier (FR)
(72) Inventeur: Morel, Henri, 67130 Bellefosse (FR)
(74) Mandataire: Bertrand, Didier

(56) Documents cités:
- EP-A- 1 106 761
- EP-A- 1 544 391
- WO-A-2005/024163
- GB-A- 2 239 892

## Description

La présente invention concerne un mécanisme de serrure ainsi qu'un ouvrant ou battant comportant un tel mécanisme.

Le document EP 1 106 761 propose un mécanisme de serrure qui comporte un logement formé de deux profilés, qui viennent se fixer sur le chant du battant d'une porte. Un des profilés comporte une lumière à travers laquelle peut sortir le pêne de la serrure. Le pêne est monté, à rotation, dans le logement, autour d'un axe sensiblement parallèle à la largeur du chant du battant. En position active ou position de condamnation, le pêne sort du logement, à travers la lumière, pour coopérer avec une gâche qui équipe le montant de l'encadrement de porte qui est fixé au mur. En position de repos ou rétractée, le pêne est logé, sensiblement verticalement, dans le logement. Une tringle est reliée au pêne et permet de le faire passer de la position de repos rétractée à la position active et inversement.

Les documents GB 2 239 892, WO 2005/024163 et EP 1 544 391 concernent des mécanismes de serrure et ils divulguent tous les trois un pêne dont la première extrémité est montée à rotation par rapport à un support, tandis que la seconde extrémité est libre et est adaptée à venir en saillie dudit support lorsque ledit pêne est porté dans une position active.

Un but de la présente invention est de proposer un nouveau mécanisme de serrure du type comportant un pêne monté à rotation.

Ce but est atteint au moyen d'un mécanisme de serrure comprenant, de manière connue, un support qui est adapté pour être fixé sur le chant d'un ouvrant, un pêne qui présente une première et une seconde extrémité de pêne, ladite première extrémité de pêne étant montée à rotation par rapport audit support, ladite seconde extrémité de pêne étant montée mobile entre une position de repos dans laquelle ladite seconde extrémité de pêne est rétractée dans ledit support et une position active dans laquelle ladite seconde extrémité de pêne fait saillie par rapport audit support, et un organe de commande, monté en translation par rapport audit support, pour entraîner ladite seconde extrémité de pêne entre ladite position de repos et ladite position active.

Selon l'invention, ledit mécanisme comprend une biellette présentant une première extrémité de biellette et une seconde extrémité de biellette, ladite première extrémité de biellette est articulée sur ledit pêne, ladite seconde extrémité de biellette est montée coulissante sur ledit support et ledit organe de commande est adapté pour entraîner ladite seconde extrémité de biellette vers ladite première extrémité de pêne pour entraîner ledit pêne dans ladite position active, tandis que ladite seconde extrémité de biellette pivote sur ledit pêne.

La biellette précitée permet d'actionner facilement le pêne. Elle est de plus très robuste, simple à fabriquer et à monter. Au surplus, le mode de coopération du pêne et de la biellette, qui dans la position rétractée, sont adaptés à s'étendre l'un dans le prolongement de l'autre le long du chant de l'ouvrant, permet de réaliser un mécanisme de serrure relativement peu encombrant et surtout moins épais que ceux divulgués dans l'art antérieur. Un tel mécanisme peut ainsi être rapporté sur le chant d'un ouvrant sans qu'il soit nécessaire d'entailler cet ouvrant ou de réaliser une mortaise.

Selon un mode de réalisation particulier, ladite seconde extrémité de biellette est articulée sur ladite seconde extrémité de pêne. Cette configuration particulière fait que, dans la position active, la seconde extrémité de biellette fait saillie par rapport audit support. Dans cette position, la biellette peut, en fonction de sa structure, coopérer avec le pêne pour le blocage de l'ouvrant, renforçant ainsi l'action du pêne et rendant l'ouvrant plus difficile à violer. En effet, le pêne et la biellette forment ainsi une plus grande surface qui coopère avec la gâche pour assurer le blocage de l'ouvrant fermé.

La forme et la structure du support ne sont pas limitées selon l'invention. Selon un mode de réalisation particulier, le support comprend une têtière dans laquelle est ménagée une lumière qui est traversée par ladite seconde extrémité de pêne, lorsque ladite seconde extrémité de pêne est dans ladite position active.

Cette têtière peut être adaptée pour être fixée sur le chant d'un ouvrant et former un logement avec ledit chant. Dans ce cas, tout ou partie du mécanisme de serrure peut être logé dans le logement, ce qui évite de ménager, dans le chant de l'ouvrant, une mortaise ou en tout cas réduit la profondeur de cette mortaise. L'ouvrant est ainsi plus solide car il ne comporte pas de mortaise profonde susceptible de le fragiliser.

La têtière peut aussi être adaptée pour fermer une mortaise ménagée dans le chant d'un ouvrant.

Selon un mode de réalisation, la première extrémité de pêne est montée fixe en translation par rapport audit support. Elle peut aussi, selon l'invention, être montée mobile en translation sur le support.

Les moyens de commande ne sont pas limités selon la présente invention. Selon un mode de réalisation particulier, les moyens de commande comportent une tringle de commande qui est solidaire de ladite seconde extrémité de biellette.

La biellette seule peut entraîner la seconde extrémité de pêne dans la position active. Néanmoins, selon la configuration du pêne et de la biellette, les moyens de commande peuvent comporter des moyens formant ressort qui sont disposés de manière à pousser ledit pêne et/ou ladite première extrémité de biellette dans ladite position active.

La structure du support n'est pas limitée selon l'invention, de même que le montage du pêne et de la biellette sur le support. Selon un mode de réalisation particulier, ledit support comporte une première pièce sur laquelle est monté à rotation ledit pêne, une seconde pièce sur laquelle est montée à rotation ladite seconde extrémité de biellette et ladite seconde pièce est montée coulissante sur ladite première pièce.

La présente invention concerne également un ouvrant qui présente un chant qui comporte le mécanisme de serrure selon l'invention

La présente invention, ses caractéristiques et les différents avantages qu'elle procure seront mieux compris à la lecture de la description qui suit d'un mode de réalisation, présenté à titre d'exemple non limitatif, et qui fait référence aux dessins annexés, sur lesquels :
- la figure 1 représente une vue en éclatée des différentes parties d'un premier mode de réalisation de l'invention ;
- la figure 2 représente une vue de côté du mode de réalisation de la figure 1, lorsque les différentes parties sont assemblées et que le pêne est en position rétractée ; et,
- la figure 3 représente la même vue que la figure 2, lorsque le pêne est dans sa position active.

En référence à la figure 1, le mécanisme de l'invention comporte une têtière qui comporte une plaque ou platine 1, adaptée pour être fixée, par exemple, au moyen de vis, sur le chant d'un ouvrant ou d'un panneau. Cette têtière comporte également deux rebords latéraux 12, de faible largeur, qui sont solidaires des bords latéraux de la platine 1 et qui s'étendent selon une direction perpendiculaire à cette dernière, sur toute sa longueur. Lorsque la platine 1 est fixée sur le chant d'un ouvrant ou d'un panneau, les rebords 12 et la platine 1 précités forment avec ce chant, un logement qui s'étend sur toute la longueur de la platine et qui présente une faible profondeur, qui correspond à la largeur des rebords 12. La platine 1 comporte une lumière longitudinale 13.

Comme représenté sur les figures 1 et 2, le mécanisme de serrure comporte également un pêne 2 qui est, dans le cas présent, une petite plaque de faible largeur et d'une épaisseur permettant d'assurer une résistance mécanique suffisante, lorsque l'on exerce sur ce dernier, une force orientée selon la largeur de la platine 1 et que le pêne 2 vient en butée contre les bords de la lumière 13. Ce pêne 2 comporte une première extrémité de pêne 21, qui est fixée à rotation autour d'un axe, matérialisé par une portion tubulaire 3, parallèle à la largeur de la platine 1. Cette portion tubulaire 3 est supportée par une première pièce 4 qui fait partie du support et qui est logée entre les rebords 12. Le pêne 2 comporte une seconde extrémité de pêne 22 qui est liée à une biellette d'entraînement 5 (voir figure 2). Cette biellette d'entraînement 5 comporte une première extrémité de biellette 51, montée à rotation sur la seconde extrémité de pêne 22 autour d'une tige 6, parallèle à la portion tubulaire 3 précitée. La seconde extrémité de biellette 52 est montée sur une seconde pièce 8 qui fait également partie du support.

Comme représenté sur les figures 1 et 2, la première pièce 4 comporte des flasques qui viennent coopérer, lorsque le mécanisme de serrure est monté sur un ouvrant, avec les ouvertures ménagées dans la platine 1 pour le passage des vis de fixation du mécanisme. La seconde pièce 8 coopère avec un élément latéral 10 qui fait partie du support et qui forme avec la seconde pièce 8, un coffre qui coulisse sur la première pièce 4 et qui contient le pêne 2 et la biellette 5.

Comme représenté sur la figure 2, des moyens d'actionnement, qui comportent une tringle 9, permettent de faire coulisser la seconde pièce 8 par rapport à la première pièce 4, selon la longueur de la platine 1, et de ce fait, d'actionner la biellette d'entraînement 5 pour faire passer le pêne 2 de la position de repos, représentée sur la figure 2 à la position active ou de condamnation, représentée sur la figure 3. Pour assurer le coulissement de la seconde pièce 8 par rapport à la première pièce 4, la première pièce 4 comporte une première boutonnière 41 ou première ouverture oblongue, orientée dans la direction longitudinale de cette pièce et dans laquelle coulisse la seconde extrémité de biellette 52. La seconde extrémité de biellette 52 comporte un téton qui coulisse avec cette première ouverture oblongue 41. De même, la seconde pièce 8 comporte une seconde ouverture oblongue 81, traversée par la portion tubulaire 3 et qui coulisse autour de cette dernière. Par ailleurs, la portion tubulaire 3 sert également de guide en translation à la seconde pièce 8.

Le fonctionnement du mécanisme de l'invention est le suivant.

Lorsque le pêne 2 est en position de repos, comme représenté sur la figure 2, la biellette 5 et le pêne 2 sont sensiblement alignés et logés verticalement, selon la direction longitudinale de la platine 1, d'un premier côté de la platine 1, entre les rebords 12. Ils occupent donc un faible espace. La tige 6 est logée dans la têtière, entre les rebords 12 et une très petite partie du pêne 2 et/ou de la première extrémité de la biellette 5 dépasse éventuellement, hors de la lumière 13 de la platine 1.

Lorsque l'utilisateur actionne les moyens d'entraînement, la tringle 9 se déplace longitudinalement et entraîne en translation la seconde pièce 8 sur laquelle est fixée la seconde extrémité de biellette 52. Le déplacement en translation de la seconde pièce 8 entraîne en translation la seconde extrémité de biellette 52. La première extrémité de biellette 51 étant articulée à la seconde extrémité de pêne 22, elle entraîne cette dernière en rotation et la pousse à travers la lumière 13, de l'autre côté de la platine 1. Dans le même temps, la seconde extrémité de biellette 52 pivote sur la seconde pièce 8.
Le pêne 2 tourne autour de la portion tubulaire 3 pour permettre le mouvement de la seconde extrémité de pêne 22. La portion tubulaire 3 reste fixe, c'est la seconde pièce 8 qui coulisse autour de lui grâce à la seconde ouverture oblongue 81. De même, la tige 6, qui est fixée sur la seconde pièce 8, coulisse par rapport à la première pièce 4, dans la première ouverture oblongue 41.

Dans la position active ou de condamnation, représentée sur la figure 3, la seconde extrémité de pêne 22 et la première extrémité de biellette 51 dépassent à travers la lumière 13 et font saillie de l'autre côté de la platine 1. En position active, la biellette 5 vient ici renforcer l'action du pêne 2 en augmentant la surface sur laquelle s'exercent les forces visant à ouvrir le battant. On obtient ainsi non seulement une surface augmentée mais de forme optimale pour résister aux forces précitées, du fait de l'orientation de la biellette 5 qui forme un plan avec le pêne 2 mais qui s'étend dans une direction différente de ce dernier.

Dans le premier mode de réalisation précité, la têtière est adaptée pour venir recouvrir toute la longueur du chant d'un battant. Lorsque ce mode de réalisation du mécanisme de l'invention est monté sur le chant d'un panneau ou d'un ouvrant, les rebords 12 viennent coopérer avec le chant pour former un logement. Dans le même temps, le pêne 2, la biellette 5, les première et seconde pièces 4 et 8 ainsi que l'élément latéral 10, qui dépassent au-delà des rebords 12, viennent se loger dans une mortaise ménagée dans le chant. Du fait de la faible largeur du pêne 2 et de la biellette 5, la mortaise n'a qu'une faible profondeur qui n'est pas dommageable pour la résistance de l'ouvrant.

A titre d'exemple, le coffre formé par la pièce 4 et l'élément latéral 10 présente une profondeur comprise entre 10 et 20 mm, plus précisément 12 mm dans la direction perpendiculaire à la platine 1. Les rebords 12 de la platine 1 présente une largeur comprise entre 5mm et 10mm, dans la direction perpendiculaire à la platine 1. On obtient ainsi une surépaisseur au niveau du chant de l'ouvrant de 10 mm maximum, tandis qu'une mortaise d'une profondeur sensiblement égale à 20 mm suffit à loger le coffre précité. Le pêne présente une largeur, dans la direction perpendiculaire à la platine 1, comprise entre 25 mm et 30 mm, sa dimension selon la largeur du chant étant comprise entre 10 mm et 15 mm. Ainsi, un tel mécanisme de serrure peut être rapporté sur le chant de l'ouvrant, sans que la surépaisseur ainsi rapportée ne soit gênante. De tels mécanismes sont parfaitement adaptés pour les ouvrants de type « porte métallique ».

Il est également possible, selon un second mode de réalisation non représenté, de prévoir une têtière qui recouvre tout ou partie du chant et qui forme avec lui un logement qui contient toutes les parties du mécanisme de l'invention. Dans ce cas, l'ouvrant ne comporte pas de mortaise, il reste plein, ce qui augmente sa solidité.

Il est également possible selon un troisième mode de réalisation, non représenté, de prévoir une têtière qui est adaptée à venir fermer une mortaise ménagée dans le chant d'un ouvrant. Dans ce cas, cette mortaise pourra avoir une faible profondeur du fait de la faible largeur du pêne et de la biellette. Comme précité, cette mortaise de faible profondeur ne nuit en rien à la solidité du battant.

De même, selon l'invention, la têtière peut ne recouvrir qu'une portion du chant, notamment selon la longueur de ce dernier.

## Revendications

1. Mécanisme de serrure comprenant :
- un support (1 ; 4 ; 8 ; 10 ; 12) adapté pour être fixé sur le chant d'un ouvrant ;
- un pêne (2) de forme oblongue qui présente une première et une seconde extrémité de pêne (21 ; 22), ladite première extrémité de pêne (21) étant montée à rotation par rapport audit support (1 ; 4 ; 8 ; 10 ; 12), ladite seconde extrémité de pêne (22) étant montée mobile entre une position de repos, dans laquelle ladite seconde extrémité de pêne (22) est rétractée dans ledit support (1 ; 4 ; 8 ; 10 ; 12) et une position active, dans laquelle ladite seconde extrémité de pêne (22) fait saillie par rapport audit support (1 ; 4 ; 8 ; 10; 12) ; et
- un organe de commande (9) monté en translation par rapport audit support (1 ; 4 ; 8 ; 10 ; 12) pour entraîner ladite seconde extrémité de pêne (22) entre ladite position de repos et ladite position active ;
ledit support (1;4;8;10;12) comporte une première pièce (4) et une seconde pièce (8) montée coulissante sur ladite première pièce (4), ledit pêne (2) étant monté à rotation sur ladite première pièce (4), tandis que ledit mécanisme comprend une biellette (5) présentant une première extrémité de biellette (51) montée articulée sur ladite seconde extrémité de pêne (22) et une seconde extrémité de biellette (52) montée articulée sur ladite seconde pièce (8),
et ledit organe de commande (9) est adapté à entraîner ladite seconde extrémité de biellette (52) vers ladite première extrémité de pêne (21), pour porter ladite première extrémité de biellette (51) en saillie dudit support et entraîner ledit pêne (2) dans ladite position active, tandis que ladite seconde extrémité de biellette (52) pivote par rapport audit pêne (2).

2. Mécanisme de serrure selon la revendication 1, **caractérisé en ce que** ledit support comprend une têtière (1 ; 12) dans laquelle est ménagée une lumière (13) qui est traversée par ladite seconde extrémité de pêne (22), lorsque ledit pêne (2) est dans ladite position active.

3. Mécanisme de serrure selon la revendication 2, **caractérisé en ce que** ladite têtière (1 ; 12) est adaptée pour être fixée sur le chant d'un ouvrant et former un logement avec ledit chant.

4. Mécanisme de serrure selon la revendication 2 ou 3, **caractérisé en ce que** ladite têtière (1 ; 12) est adaptée pour fermer une mortaise ménagée dans le chant d'un ouvrant.

5. Mécanisme de serrure selon l'une quelconque des revendications précédentes, **caractérisé en ce que** ladite première extrémité de pêne (21) est montée fixe en translation par rapport audit support (1 ; 4 ; 8 ; 10 ; 12)

6. Mécanisme de serrure selon l'une quelconque des revendications précédentes, **caractérisé en ce que** lesdits moyens de commande comportent une tringle de commande (9) qui est solidaire de ladite seconde extrémité de biellette (52).

7. Mécanisme de serrure selon l'une quelconque des revendications précédentes, **caractérisé en ce que** lesdits moyens de commande comportent des moyens formant ressort qui sont disposés de manière à pousser ledit pêne (2) dans ladite position active.

8. Ouvrant qui présente un chant, **caractérisé en ce que** ledit chant comporte le mécanisme de serrure selon l'une quelconque des revendications précédentes.

## Claims

1. Lock mechanism comprising:
- a support (1; 4; 8; 10; 12) adapted to be fixed to the edge of a leaf frame;
- a bolt (2) of an oblong shape which has a first and a second bolt end (21; 22), the said first bolt end (21) being mounted in a rotatable manner with respect to the said support (1; 4; 8; 10; 12), the said second bolt end (22) being mounted so as to move between an inoperative position, in which the said second bolt end (22) is retracted into the said support (1; 4; 8; 10; 12), and an active position in which the said second bolt end (22) protrudes with respect to the said support (1; 4; 8; 10; 12); and
- a control member (9) mounted for translation with respect to the said support (1; 4; 8; 10; 12) to move the said second bolt end (22) between the said inoperative position and the said active position;
the said support (1; 4; 8; 10; 12) has a first piece (4) and a second piece (8) which is mounted to slide on the said first piece (4), the said bolt (2) being mounted so as to rotate on the said first piece (4), while the said mechanism has a connecting rod (5) having a first connecting rod end (51) mounted in an articulated manner on the said second bolt end (22) and a second connecting rod end (52) mounted in an articulated manner on the said second piece (8),
and the said control member (9) is adapted to move the said second connecting rod end (52) towards the said first bolt end (21) to make the said first connecting rod end (51) protrude from the said support and move the said bolt (2) into the said active position, while the said second connecting rod end (52) pivots with respect to the said bolt (2).

2. Lock mechanism as claimed in claim 1, **characterised in that** the said support has a forend (1; 12) in which an aperture (13) is provided, through which the said second bolt end (22) passes when the said bolt (2) is in the said active position.

3. Lock mechanism as claimed in claim 2, **characterised in that** the said forend (1; 12) is adapted to be fixed to the edge of a leaf frame and to form a housing with the said edge.

4. Lock mechanism as claimed in claim 2 or 3, **characterised in that** the said forend (1; 12) is adapted to close a mortise provided in the edge of a leaf frame.

5. Lock mechanism as claimed in any one of the preceding claims, **characterised in that** the said first bolt end (21) is mounted so as to be translationally fixed with respect to the said support (1; 4; 8; 10; 12).

6. Lock mechanism as claimed in any one of the preceding claims, **characterised in that** the said control means have a control bar (9) which is fixedly attached to the said second connecting rod end (52).

7. Lock mechanism as claimed in any one of the preceding claims, **characterised in that** the said control means have spring-forming means which are disposed so as to push the said bolt (2) into the said active position.

8. Leaf frame having an edge, **characterised in that** the said edge has the lock mechanism as claimed in any one of the preceding claims.

## Patentansprüche

1. Schließmechanismus, umfassend:
- einen Träger (1; 4; 8; 10; 12), der dafür vorgesehen ist, an dem lotrechten Holm eines Flügels befestigt zu werden;
- einen Riegel (2) mit länglicher Form, der ein erstes und ein zweites Riegelende (21; 22) aufweist, wobei das erste Riegelende (21) relativ zu dem Träger (1; 4; 8; 10; 12) drehbar gelagert ist, wobei das zweite Riegelende (22) beweglich gelagert ist zwischen einer Ruhestellung, in der das zweite Riegelende (22) in den Träger (1; 4; 8; 10, 12) zurückgezogen ist, und einer aktiven Stellung, in der das zweite Riegelende (22) relativ zu dem Träger (1; 4, 8; 10; 12) vorspringt, und
- ein Betätigungsorgan (9), das relativ zu dem Träger (1; 4; 8; 10; 12) verschiebbar gelagert ist, um das zweite Riegelende (22) zwischen der Ruhestellung und der aktiven Stellung zu treiben;
wobei der Träger (1; 4; 8; 10; 12) ein erstes Teil (4) und ein zweites Teil (8) aufweist, das an dem ersten Teil (4) verschiebbar gelagert ist, wobei der Riegel (2) an dem ersten Teil (4) drehbar gelagert ist, während der Mechanismus einen Schwenkarm (5) umfasst, der ein erstes Schwenkarmende (51) aufweist, das an dem zweiten Riegelende (22) angelenkt ist, und ein zweites Schwenkarmende (52), das an dem zweiten Teil (8) angelenkt ist,
und das Betätigungsorgan (9) dafür vorgesehen ist, das zweite Schwenkarmende (52) in Richtung des ersten Riegelendes (21) mitzunehmen, um das erste Schwenkarmende (51) aus dem Träger vorspringen zu lassen und den Riegel (2) in die aktive Stellung zu treiben, während das zweite Schwenkarmende (52) relativ zu dem Riegel (2) schwenkt.

2. Schließmechanismus entsprechend Anspruch 1, **dadurch gekennzeichnet, dass** der Träger eine Stulpschiene (1; 12) aufweist, in der ein Schlitz (13) ausgebildet ist, der von dem zweiten Riegelende (22) durchsetzt wird, wenn der Riegel (2) in der aktiven Stellung ist.

3. Schließmechanismus entsprechend Anspruch 2, **dadurch gekennzeichnet, dass** die Stulpschiene (1; 12) dafür vorgesehen ist, an dem lotrechten Holm eines Flügels befestigt zu werden und mit dem lotrechten Holm eine Aufnahme zu bilden.

4. Schließmechanismus entsprechend Anspruch 2 oder 3, **dadurch gekennzeichnet, dass** die Stulp schiene (1; 12) dafür vorgesehen ist, einen in dem lotrechten Holm eines Flügels ausgebildeten Falz zu schließen.

5. Schließmechanismus entsprechend einem der vorangegangenen Ansprüche, **dadurch gekennzeichnet, dass** das erste Riegelende (21) relativ zu dem Träger (1; 4; 8; 10; 12) verschiebbar gelagert ist.

6. Schließmechanismus entsprechend einem der vorangegangenen Ansprüche, **dadurch gekennzeichnet, dass** die Betätigungsmittel eine Treibstange (9) aufweisen, die mit dem zweiten Schwenkarmende (52) fest verbunden ist.

7. Schließmechanismus entsprechend einem der vorangegangenen Ansprüche, **dadurch gekennzeichnet, dass** die Betätigungsmittel Feder bildende Mittel aufweisen, die derart angeordnet sind, dass sie den Riegel (2) in die aktive Stellung drücken.

8. Flügel, aufweisend einen lotrechten Holm, **dadurch gekennzeichnet, dass** der lotrechte Holm den Schließmechanismus entsprechend einem der vorangegangenen Ansprüche aufweist.
